# FASCICULE DE BREVET EUROPEEN

(11) **EP 1 356 351 B1**
(45) Date de publication et mention de la délivrance du brevet: **02.12.2009**
(21) Numéro de dépôt: 01271946.4
(22) Date de dépôt: 20.12.2001
(51) Int. Cl.: G04B 25/00

(54) **INDICATEUR DE REVEIL POUR ENFANT**
WECKERUHR FÜR KINDER
CHILD'S CLOCK INDICATOR

(30) Priorité: 23.12.2000 CH 251700
(43) Date de publication de la demande: 29.10.2003
(73) Titulaire: Claessens, Vincent, 1138 Villars-sur-Yens (CH)
(72) Inventeur: Claessens, Vincent, 1138 Villars-sur-Yens (CH)
(74) Mandataire: Nithardt, Joel
(86) Numéro de dépôt international: PCT/CH2001/000736
(87) Numéro de publication internationale: WO 2002/052357

(56) Documents cités:
- DE-C- 19 533 880
- FR-A- 2 583 895
- US-A- 5 283 769

## Description

La présente invention se rapporte à un indicateur de réveil pour enfant et plus particulièrement à un indicateur de réveil montrant, selon l'heure, des figures ou des images en positions et couleurs différentes.

Il est connu que les enfants en bas âges ne savent pas lire l'heure sur un réveil analogique ou digital. Même s'ils étaient en mesure de lire l'heure cela n'apporterait rien puisque les enfants en bas âges n'ont pas la notion du temps. Ce sont souvent les bruits extérieurs tels que voitures, avions, chants des oiseaux, ou les premiers rayons du soleil qui incitent l'enfant à croire que c'est l'heure du réveil alors ce que ce n'est pas le cas en réalité.

Cette situation pose de nombreux problèmes aux enfants et aux parents. Aux enfants qui, lorsqu'ils se réveillent, ne savent pas si c'est déjà l'heure de se lever ou pas, et aux parents qui sont réveillés par un enfant qui se lève trop tôt.

Le fait qu'un enfant se lève trop tôt sans le savoir le rendra souvent peu agréable durant la journée. De plus ceci peut lui créer des frustrations lorsqu'il se trouve devant des parents mécontents d'avoir été réveillés trop tôt par l'enfant. En effet, l'enfant se trouve dans une situation où on lui reproche une faute qu'il n'a pas commise.

Pour les parents, souvent fatigués, le fait d'être réveillés inutilement est aussi un motif d'énervements et peut provoquer des accumulations de fatigue pour ceux qui n'arrivent plus à se rendormir après avoir été réveillés.

Les formes d'exécutions de réveil-matin connues présentent des inconvénients importants dans le cas des enfants. Les réveil-matins ont en effet une fonction de réveil, que ce soit par une sonnerie, par vibration ou autres artifices de toutes sortes. Ces fonctions de réveil présentent l'inconvénient d'être inutiles et même totalement indésirables pour les enfants, car elles réveillent inutilement l'enfant. Ces formes d'exécutions de réveil-matins connues présentent encore un inconvénient important dans la mesure où ils comportent des indications que l'enfant ne peut pas lire.

Le document GB2259160 décrit un indicateur de réveil utilisant des couleurs différentes pour indiquer différentes périodes de la journée.

Le but de la présente invention consiste donc à remédier aux inconvénients des formes d'exécutions connues.

Le but est atteint avec les principes de l'invention tels que définis par les revendications annexées.

L'indicateur de réveil pour enfants comporte un cadran qui est monté dans un boîtier comportant des éléments connus d'horlogerie ou de minuterie analogiques ou digitaux. Le cadran comporte un ou plusieurs indicateurs de temps de réglage et un ou plusieurs boutons d'actionnement pour régler le temps. Le cadran comporte des figures ou images qui se présentent en deux positions, une position de sommeil et une position de réveil. Les positions sont accentuées par des différences de couleur. La position d'une figure couchée indique à l'enfant qu'il doit rester au lit et la position debout indique à l'enfant qu'il peut se lever, le moment de changement étant déterminé par un réglage des parents.

Les avantages des principes de l'invention sont que les enfants disposent d'une indication sur le temps facile à comprendre, indication qu'ils ne pourraient pas avoir autrement. Lorsqu'ils se réveillent cette indication leur permet de savoir s'ils doivent encore dormir ou s'ils peuvent se lever. De cette manière l'enfant ne peut plus être mis en erreur sans le savoir. Les principes de l'invention présentent l'avantage de ne pas réveiller l'enfant mais au contraire de l'inciter à dormir le plus longtemps possible. Les figures peuvent être des figures connues de l'enfant, une figure de bande dessinée ou un animal par exemple, ce qui incitera l'enfant à imiter ce qu'il peut considérer comme un ami.

Avec les principes de l'invention la durée de sommeil, très importante pour les enfants en bas âges, est augmentée d'une manière significative.

Les parents sont moins dérangés inutilement le matin ou durant la sieste ce qui augmente aussi leur nombre d'heures de sommeil.

Il y a interaction des avantages pour les parents et les enfants, des parents trop souvent réveillés pouvant devenir irritables, irritations qui peuvent se reporter sur l'enfant, les principes de l'invention permettant d'éviter ces interactions.

Les figures annexées montrent schmématiquement et à titre d'exemple les principes de l'invention.

La figure 1 montre une vue de face d'une forme d'exécution d'un indicateur de réveil.

La figure 2 montre une vue de côté d'une forme d'exécution d'un indicateur de réveil.

La figure 3 montre une vue de face d'une autre forme d'exécution d'un indicateur de réveil.

En référence aux figures 1 et 2, un indicateur de réveil 1 comporte un boîtier 6 dans lequel est monté un cadran 7. Des éléments de minuterie ou d'horlogerie sont montés dans le boîtier. Le cadran 7 comporte des figures de réveil 2 et de sommeil 3 et un indicateur de réglage de temps 4. L'indicateur de réglage de temps est réglé par des boutons 5 et 8, par exemple.

Le cadran 7 peut être constitué par une plaque qui comporte des ouvertures présentant les formes souhaitées de figures, par exemple des figures constituées par l'idole de l'enfant, et d'indicateur de réglage de temps, des éléments lumineux se trouvant derrière les ouvertures.

Le cadran peut également être constitué d'éléments à cristaux liquides par exemple.

L'indicateur de réveil peut comporter plusieurs indicateurs de régalage de temps et plusieurs boutons.

Les figures de réveil 2 et de sommeil 3 peuvent présenter différentes formes et différentes positions ainsi que différentes couleurs. Les figures peuvent aussi être interchangeables.

La figure 1 montre une figure de sommeil 3 en position couchée et une figure de réveil 2 en position debout. En plus des positions différentes, les figures sont différenciées par des couleurs, la figure de sommeil présentant une lumière rouge et la figure de réveil une couleur verte, par exemple.

Dans la pratique, les parents règlent l'indicateur de réglage de temps sur l'heure à laquelle ils souhaitent que l'indicateur de temps passe de la phase sommeil à la phase réveil. A l'heure voulue la figure de sommeil 3 s'éteint et la figure de réveil 2 s'allume. D'un clin d'oeil, l'enfant sait immédiatement dans quelle phase il se trouve.

Comme mentionné ci-dessus, les figures de sommeil et de réveil sont représentées sur la figure 1, respectivement en positions couchée et debout ce qui représente les deux positions les plus représentatives.

La figure 3 montre une autre forme d'exécution d'un indicateur de réglage 9 comportant un boîtier 10, un cadran, 11 un indicateur de temps 14 et des boutons de réglages 15 et 16. Avec cette forme d'exécution un soleil 12 constitue la figure de réveil et une lune 13 constitue la figure de sommeil.

Comme mentionné, l'indicateur de réveil peut comporter deux boutons de réglage et deux indicateurs de régalage de temps ou plus si nécessaire. L'enfant en bas âge ne dormant pas que la nuit, il peut en effet être nécessaire de prévoir un indicateur de régalage de temps supplémentaire pour la sieste par exemple.

L'indicateur de réveil est montré de forme ronde sur les figures 1 et 3, à titre d'exemple. Le boîtier peut être réalisé selon des formes très diverses et dans des matériaux très divers.

L'indicateur de réveil peut être réalisé de manière à être suspendu et également de manière à être posé sur une table de nuit par exemple.

## Revendications

1. Indicateur de réveil pour enfant comportant un boîtier dans lequel sont montés des éléments de minuterie ou d'horlogerie, et un cadran comportant un ou des indicateurs de réglage de temps qui sont actionnés par des boutons de réglage, le cadran comportant seulement deux figures (2, 3) représentatives respectivement d'une position de réveil et d'une position de sommeil, la figure de réveil étant représentée en position debout et accentuée par une première couleur et la figure de sommeil étant représentée en position couchée et accentuée par une seconde couleur différente de la première couleur, des éléments lumineux étant agencés pour allumer et éteindre l'une desdites figures représentative de la position de réveil ou de sommeil, l'allumage de ladite figure étant activé par les éléments de minuterie ou d'horlogerie.

2. Indicateur de réveil pour enfant comportant un boîtier dans lequel sont montés des éléments de minuterie ou d'horlogerie, et un cadran comportant un ou des indicateurs de réglage de temps qui sont actionnés par des boutons de réglage, le cadran comportant seulement deux figures (2, 3) représentatives respectivement d'une position de réveil et d'une position de sommeil, la figure de réveil étant représentée par une forme de soleil et la figure de sommeil par une forme de lune, ces figures étant différenciées par des couleurs différentes, l'indicateur de réveil comportant des éléments lumineux agencés pour allumer et éteindre l'une desdites figures représentative de la position de réveil ou de sommeil, l'allumage de ladite figure étant activé par les éléments de minuterie ou d'horlogerie.

3. Indicateur de réveil selon la revendication 1 ou 2, **caractérisé en ce que** le cadran est formé d'éléments à cristaux liquides.

4. Indicateur de réveil selon l'une quelconque des revendications précédentes, **caractérisé en ce que** le ou les indicateurs de réglage de temps sont agencés pour régler les heures auxquelles les éléments lumineux doivent allumer la figure représentative de la position de réveil et celles auxquelles les éléments lumineux doivent allumer la figure représentative de la position de sommeil.

5. Indicateur de réveil selon la revendication 1 ou 2, **caractérisé en ce qu'**un premier intervalle entre une position de sommeil et une position de réveil est prévu pour la nuit et au moins un second intervalle entre une position de sommeil et une position de réveil est prévu pour une sieste.

## Claims

1. Child's alarm clock indicator comprising a housing in which are mounted time-switch or timepiece elements and a dial comprising one or more time adjusting indicators which are activated by adjusting knobs, the dial comprising only two symbols (2, 3) which respectively represent a waking position and a sleeping position, the waking symbol being shown in a standing up position and is emphasized by a first color, and the sleeping symbol being shown in a lying down position and emphasized by a second color different from the first color, light elements being configured to switch on and off one of said symbols representing the waking position or the sleeping position, the switching on of said symbol being activated by the time-switch or timepiece elements.

2. Child's alarm clock indicator comprising a housing in which are mounted time-switch or timepiece elements, and a dial comprising one or more time adjusting indicators which are activated by adjusting knobs, the dial comprising only two symbols (2, 3) which respectively represent a waking position and a sleeping position, the waking symbol being represented by a sun shape and the sleeping position being represented by a moon shape, these symbols being differentiated by different colors, the alarm clock indicator comprising light elements configured to switch on and off one of said symbols representing the waking position or the sleeping position, the switching on of said symbol being activated by the time-switch or timepiece elements.

3. Alarm clock indicator according to claim 1 or 2, **characterized in that** the dial is made from liquid crystal elements.

4. Alarm clock indicator according to any of the preceding claims, **characterized in that** the time adjusting indicator or indicators are configured to adjust the hours at which the light elements must switch on the symbol representing the waking position and those at which the light elements must switch on the symbol representing the sleeping position.

5. Alarm clock indicator according to claim 1 or 2, **characterized in that** a first interval between a sleeping position and a waking position is intended for the night and at least one second interval between a sleeping position and a waking position is intended for a nap.

## Patentansprüche

1. Aufwachanzeiger für Kinder mit einem Gehäuse, in dem Zählwerk- oder Uhrenelemente befestigt sind, und mit einem Zifferblatt, das einen oder mehrere Zeiteinstellanzeiger aufweist, die durch Einstellknöpfe betätigt werden, wobei das Zifferblatt lediglich zwei Bilder (2, 3) aufweist, die jeweils einer Aufwachposition und einer Schlafposition zugeordnet sind, wobei das Aufwachbild durch eine aufrechte Position sowie durch eine erste Farbe hervorgehoben ist und wobei das Schlafbild durch eine liegende Position dargestellt sowie durch eine von der ersten Farbe unterschiedliche zweite Farbe hervorgehoben ist, wobei der Aufwachanzeiger, der zum Erleuchten und zum Abdunkeln einer der für die Aufwach- oder Schlafposition stehenden Figuren eingerichtet ist, Leuchtelemente aufweist und wobei das Erleuchten der betreffenden Figur durch die Zählwerk- oder Uhrenelemente aktiviert wird.

2. Aufwachanzeiger für Kinder mit einem Gehäuse, in dem Zählwerk- oder Uhrenelemente befestigt sind, und mit einem Zifferblatt, das einen oder mehrere Zeiteinstellanzeiger aufweist, die durch Einstellknöpfe betätigt werden, wobei das Zifferblatt lediglich zwei Bilder (2, 3) aufweist, die jeweils einer Aufwachposition und einer Schlafposition zugeordnet sind, wobei das Aufwachbild durch die Gestalt einer Sonne dargestellt ist und das Schlafbild durch die Gestalt eines Mondes dargestellt ist, wobei diese Figuren durch unterschiedliche Farben unterschieden sind, wobei der Aufwachanzeiger, der zum Erleuchten und zum Abdunkeln einer der für die Aufwach- oder Schlafposition stehenden Figuren eingerichtet ist, Leuchtelemente aufweist und wobei das Erleuchten der betreffenden Figur durch die Zählwerk- oder Uhrenelemente aktiviert wird.

3. Aufwachanzeiger nach Anspruch 1 oder 2, **dadurch gekennzeichnet, dass** das Zifferblatt aus Flüssigkristallelementen gebildet ist.

4. Aufwachanzeiger nach einem der vorangehenden Ansprüche, **dadurch gekennzeichnet, dass** der oder die Zeiteinstellanzeiger zum Einstellen der Zeiten eingerichtet sind, bei denen die Leuchtelemente das für die Aufwachposition stehende Bild erleuchten müssen und bei denen die Leuchtelemente für die Schlafposition stehende Bild erleuchten müssen.

5. Aufwachanzeiger nach Anspruch 1 oder 2, **dadurch gekennzeichnet, dass** ein erster Zeitabstand zwischen einer Schlafposition sowie einer Aufwachposition für die Nacht und wenigstens ein zweiter Zeitabstand zwischen einer Schlafposition sowie einer Aufwachposition für einen Kurzzeitschlaf vorgesehen sind.
